# FASCICULE DE BREVET EUROPEEN

(11) **EP 2 746 513 B1**
(45) Date de publication et mention de la délivrance du brevet: **04.05.2016**
(21) Numéro de dépôt: 13197906.4
(22) Date de dépôt: 18.12.2013
(51) Int. Cl.: E05F 15/611, E05F 15/603

(54) **Ensemble de motorisation de volet battant à fixer sous un linteau et procédé de fixation de cet ensemble de motorisation**
Motorisierungsanlage für Fensterladen zum Befestigen unter einem Fenster- oder Türsturz, und Befestigungsverfahren dieser Motorisierungsanlage
Assembly for motorising a shutter to be attached under a lintel and method for attaching said motorising assembly

(30) Priorité: 21.12.2012 FR 1262658
(43) Date de publication de la demande: 25.06.2014
(73) Titulaire: Somfy SAS, 74300 Cluses (FR)
(72) Inventeur: MOREL, Fabien, 74470 LULLIN (FR)
(74) Mandataire: Myon, Gérard Jean-Pierre

(56) Documents cités:
- EP-A1- 2 634 344
- FR-A1- 2 851 605

## Description

L'invention a trait à un ensemble de motorisation de volet battant à fixer sous un linteau ainsi qu'à un procédé de fixation de cet ensemble de motorisation.

Dans le domaine de la domotique il est connu d'utiliser un ensemble de motorisation de volets battants à fixer sous un linteau de façon à automatiser la fermeture et l'ouverture de volets battants.

Un enjeu persistant reste la complexité de l'installation de l'ensemble de motorisation. Il s'avère en effet que la motorisation a un certain poids et que sa manipulation lors de la fixation sous un linteau est peu évidente.

Les ensembles de motorisation généralement utilisés aujourd'hui sont des modules monobloc comprenant des moyens de fixation sur leur face, qui est destinée à être fixée sur le linteau. Pour réaliser l'installation d'un tel ensemble de motorisation dans de bonnes conditions, il est connu aujourd'hui de faire appel à deux personnes afin de fixer l'ensemble de motorisation et de supporter son poids tout au long de la manoeuvre de fixation, qui comprend les étapes suivantes consistant à :
- présenter et positionner correctement la motorisation,
- tracer l'emplacement des trous de fixation dans le linteau, tout en maintenant la motorisation,
- enlever la motorisation pour effectuer le perçage des trous de fixation,
- présenter de nouveau la motorisation et la fixer dans le linteau par vis tout en maintenant la motorisation en place pendant cette opération de vissage.

Le fait de faire appel à deux personnes lors de la fixation de l'ensemble de motorisation montre bien la difficulté de l'opération d'installation.

Par ailleurs il est aussi connu d'utiliser un kit de fixation latéral dans le cas où le linteau présente une géométrie variable, notamment lorsque sa surface n'est pas plane. En effet dans ce cas il semble difficile de fixer la motorisation directement au linteau, on utilise donc le kit de fixation latéral qui vient se fixer sur les deux montants verticaux d'une ouverture. Ce kit comprend un support plan central, sur lequel on vient fixer la motorisation, prolongé en chacune de ses extrémités par des équerres permettant la fixation aux montants verticaux d'une ouverture. Puis une fois ce kit installé on fixe sur le support plan la motorisation en la portant à bout de bras. Il n'est donc pas évident qu'une seule personne puisse faire la manipulation. L'installation reste difficile à effectuer.

Il est également connu du document EP-A1-2634344 un ensemble de motorisation d'une fenêtre destiné à être fixé sur un support de la fenêtre et comprenant un module contenant un moteur électrique et un boîtier. L'ensemble de motorisation comprend une équerre qui comporte une première aile, une deuxième aile perpendiculaire à la première aile et une patte perpendiculaire à la première et à la deuxième ailes et qui définit une surface d'appui et une découpe de réception partielle d'une extrémité du boîtier.

C'est à ces inconvénients qu'entend plus particulièrement remédier l'invention en proposant un ensemble de motorisation facile à fixer et dont le poids du moteur lors de l'installation peut être supporté par des éléments propres à l'ensemble de motorisation.

A cet effet, l'invention concerne un ensemble de motorisation de volet battant à fixer sous un linteau et comprenant au moins un module contenant un moteur électrique et un boîtier, l'ensemble de motorisation comprenant au moins une équerre comportant :
- une première aile apte à venir en appui contre un montant vertical d'une ouverture coiffée par le linteau,
- une deuxième aile perpendiculaire à la première aile,
- au moins une patte perpendiculaire à la première et à la deuxième aile et qui définit au moins une surface d'appui contre le linteau et une découpe de réception partielle d'une extrémité du boîtier.

Conformément à l'invention, un profil de la patte comprend, à la suite de la surface d'appui contre le linteau, une surface de contact parallèle à celle-ci et s'étendant, par rapport à la deuxième aile, à une deuxième distance, mesurée perpendiculairement à la deuxième aile, qui est inférieure à une première distance, mesurée perpendiculairement à la deuxième aile, entre la surface d'appui et la deuxième aile, ces deux surfaces étant reliées l'une à l'autre par une butée qui est perpendiculaire au plan de la deuxième aile.

Grâce à l'invention, la présence d'au moins une équerre de fixation indépendante du module contenant le moteur permet, une fois l'équerre fixée sous le linteau, de positionner et d'accueillir le module qui n'a plus besoin d'être maintenu en place manuellement pendant l'opération de vissage dans le linteau ou qui peut être tenu d'une seule main. De plus lors de l'installation au lieu de positionner latéralement le module en le portant à bout de bras, il suffit de positionner l'équerre latéralement par rapport au plan du volet fermé. L'opération d'installation peut ainsi être réalisée par une seule personne avec un gain de temps d'installation non négligeable. D'autre part, la présence d'une patte latérale sur l'équerre permet le calage du module en hauteur lorsque l'extrémité du boîtier du module est insérée sur la partie libre de l'équerre. De cette manière, le module est calé sans jeu entre la patte latérale de l'équerre et le linteau.

Selon des aspects avantageux mais non obligatoires de l'invention, un tel ensemble de motorisation peut incorporer une ou plusieurs des caractéristiques suivantes, prises dans toute combinaison techniquement admissible :
- La deuxième aile comprend, dans au moins un coin opposé à la première aile, un premier chanfrein, dit chanfrein horizontal, de guidage de l'extrémité du boîtier lors de son installation dans la découpe.
- La patte est monobloc avec la deuxième aile.
- La patte s'étend à partir d'un bord de la deuxième aile et comprend une partie séparée de la deuxième aile par une fente qui débouche vers l'extérieur de l'équerre.
- Un deuxième chanfrein, dit chanfrein vertical, fait le lien entre la découpe de réception partielle d'une extrémité du boîtier et un bout de la patte opposé à la première aile.
- Le boîtier comprend un rail à section globalement en U inversé, son fond étant de dimensions adaptées pour constituer l'extrémité du boîtier et être partiellement reçu dans la découpe.
- L'équerre comporte deux pattes perpendiculaires à la première et à la deuxième ailes et qui définissent chacune une surface d'appui contre le linteau et une découpe de réception partielle d'une extrémité du boîtier, ces deux pattes étant disposées respectivement sur deux côtés opposés de la deuxième aile.

L'invention concerne également un procédé de fixation sous un linteau d'un ensemble de motorisation de volet battant comprenant au moins un module contenant un moteur électrique et un boîtier. Conformément à l'invention, le procédé comprend des étapes consistant à :
- a) positionner une première aile d'une équerre sur un montant vertical d'une ouverture coiffée par le linteau, à l'intérieur d'un dièdre rentrant formé par le montant et le linteau, de manière à ce qu'au moins une patte, perpendiculaire à la première et à une deuxième ailes, vienne en appui contre le linteau par l'intermédiaire d'une surface d'appui et à ce qu'une fois montée sur l'équerre le module ne gêne pas la fermeture complète du volet,
- b) fixer la première aile de l'équerre au montant vertical de l'ouverture.

Selon des aspects avantageux mais non obligatoires de l'invention, un tel procédé de fixation peut incorporer une ou plusieurs des caractéristiques suivantes prises dans toute combinaison techniquement admissible :
- à la suite des étapes a) et b) le procédé comprend des étapes consistant à :
   - c) suspendre en porte-à-faux le module à l'équerre en engageant une extrémité du boîtier entre le linteau et une deuxième aile de l'équerre perpendiculaire à la première aile,
   - d) repérer l'emplacement de moyens de fixation du module sur le linteau,
   - e) retirer le module,
   - f) préinstaller ou installer les moyens de fixation dans le linteau,
   - g) suspendre à nouveau le module à l'équerre selon l'étape c),
   - h) immobiliser le module par rapport au linteau à l'aide des moyens de fixation.
- Lors des étapes c) et g) l'extrémité du boîtier est introduite selon une translation horizontale entre, d'une part le linteau et, d'autre part, un profil de la patte qui comprend, suite à la surface d'appui contre le linteau, une surface de contact parallèle à celle-ci et s'étendant, par rapport à la deuxième aile, à une deuxième distance, mesurée perpendiculairement à la deuxième aile, qui est inférieure à une première distance mesurée perpendiculairement à la deuxième aile, entre la surface d'appui et la deuxième aile.

L'invention sera mieux comprise et d'autres avantages de celle-ci apparaîtront plus clairement à la lumière de la description qui va suivre d'un mode de réalisation d'un ensemble de motorisation de volet battant à fixer sous un linteau et d'un procédé de fixation d'un tel ensemble, donnée uniquement à titre d'exemple et faite en se référant aux dessins annexés dans lesquels :
- la figure 1 est une vue en perspective d'un ensemble de motorisation conforme à l'invention en configuration non montée ;
- la figure 2 est une représentation schématique d'une ouverture au niveau de laquelle on vient fixer une équerre comprise dans l'ensemble de motorisation conforme à l'invention,
- la figure 3 est une représentation analogue à la figure 2 pour laquelle l'équerre est fixée et le module de l'ensemble de motorisation est prêt à être glissé latéralement sur l'équerre,
- la figure 4 est une représentation partielle, à plus grande échelle, du détail IV de la figure 3,
- la figure 5 est une vue en perspective partielle éclatée de l'ensemble de motorisation de la figure 1,
- la figure 6 est une vue en perspective de l'équerre de l'ensemble de motorisation de la figure 1,
- la figure 7 est une vue analogue à la figure 6 selon un autre angle.

L'ensemble de motorisation 100 représenté à la figure 1 en configuration non montée comprend une équerre 200 et un module 300. Un rail 302 globalement à section en U inversée et un capot 304 forment un boîtier 306 du module 300. Un arbre 308 fait saillie hors du boîtier 306 et permet, en cas de liaison de celui-ci avec un volet battant non représenté, par l'intermédiaire d'un bras, d'ouvrir et de fermer ce volet. L'arbre 308 est solidaire d'un pignon 309 qui engrène avec un pignon monté sur l'arbre de sortie d'un moteur électrique 307 intégré au module 300, à l'intérieur du boîtier 306. Le moteur 307 est représenté, de façon schématique, uniquement à la figure 1, pour la clarté du dessin. Le moteur 307 et les éléments mécaniques des pignons confèrent au module 300 un poids relativement important, au point qu'il serait pénible pour l'opérateur de maintenir ce module contre le linteau 3 pendant un long moment.

Comme il ressort plus particulièrement des figures 2, 3 et 4, l'équerre 200 est destinée à être positionnée à l'angle sensiblement perpendiculaire, formé par un dièdre rentrant, entre un montant vertical 2 d'une ouverture 1, telle qu'une fenêtre, et le linteau 3 de cette même ouverture 1. Une première aile 202 de l'équerre 200 pourvue de trous 204 est prévue pour être fixée au montant vertical 2. Une deuxième aile 206 de l'équerre 200, perpendiculaire à la première aile 202 est pourvue de deux pattes 208 perpendiculaires à la deuxième aile 206, ainsi qu'à la première aile 202. Chaque patte 208 est monobloc avec la deuxième aile et pliée perpendiculairement à celle-ci. Le profil de chaque patte présente ainsi une partie 210, destinée à être en contact avec le linteau 3 en configuration montée de l'ensemble de motorisation. La partie 210 forme donc une surface d'appui contre le linteau 3 formée par la tranche de chaque patte 208, c'est-à-dire l'épaisseur du profil de cette patte.

A la suite de la surface d'appui 210 contre le linteau 3, le profil de chaque patte 208 comprend une surface 212 de contact parallèle à la surface d'appui 210 mais s'étendant sur une hauteur inférieure à celle-ci par rapport à l'aile 206. Plus précisément, on note H210 la première distance, verticale en configuration d'utilisation, entre la face supérieure de l'aile 206 et la surface 210. De même, on note H212 la deuxième distance verticale entre la surface supérieure de l'aile 206 et la surface de contact 212. La valeur H212 est inférieure à celle de H210. Les distances H210 et H212 sont mesurées perpendiculairement à l'aile 206. Les deux surfaces 210 et 212 sont reliées l'une à l'autre par une butée 214, qui est perpendiculaire au plan de la deuxième aile. La butée 214 et la surface de contact 212 définissent une découpe 216 de réception partielle d'une extrémité du boîtier 306, comme cela ressort des explications qui suivent.

Au cours de l'opération de montage, le module 300 peut être suspendu en porte à faux à l'équerre en engageant une extrémité du boîtier 306 entre le linteau 3 et la surface 212, dans la découpe 216, comme cela sera expliqué par la suite.

Lors de la fixation de l'ensemble 100 dans l'ouverture 1, on commence par positionner l'équerre 200 dans un coin supérieur de l'ouverture, ce que représente la flèche F200 à la figure 2. Lors de cette mise en place, les surfaces 210 de l'équerre sont amenées au contact du linteau 3. Puis l'équerre 200 est positionnée latéralement par rapport au plan du volet fermé, c'est-à-dire selon une direction perpendiculaire au plan des figures 2 à 4, de sorte qu'une fois monté sur l'équerre 200 le module 300 ne gêne pas la fermeture complète du volet. Ensuite, l'équerre est immobilisée contre le montant 2 en insérant des vis ou d'autres moyens de fixation dans les trous 204.

Au cours de la suite de l'opération de montage, une extrémité 302A du fond du rail 302 est glissée dans la découpe 216 suivant une translation horizontale T300 jusqu'à ce que l'extrémité 302A vienne s'arrêter contre la butée 214.

Afin de faciliter l'insertion du rail 302 sur l'équerre 200, chaque deuxième aile 206 comprend également, dans au moins un coin opposé à la première aile 202, un premier chanfrein 218, dit chanfrein horizontal, de guidage de l'extrémité 302A du rail 302 lors de son introduction dans la découpe 216.

Le profil de chaque patte 208 présente également un deuxième chanfrein 220, dit chanfrein vertical, faisant le lien entre la surface 212 et un bout de la patte 222 opposée à la première aile. Ce chanfrein facilite l'introduction de l'extrémité 302A du rail 302 dans la découpe 216, selon une dimension verticale, alors que le chanfrein 218 travaille selon une dimension horizontale.

Une fente 224 sépare une extrémité de la patte 208 et la deuxième aile 206. Cette fente débouche vers l'extérieur de l'équerre au voisinage du bout de la patte 222, elle permet d'avoir le bout de la patte 222 bien alignée ou en retrait par rapport à l'extrémité 226 du chanfrein 218 la plus proche de la première aile lors de la fabrication par pliage. Elle confère également une certaine élasticité aux parties avant des pattes 208, c'est-à-dire les parties tournées vers les chanfreins 218. Cela permet un rapprochement élastique de ces parties avant lorsque les ailes verticales du rail 302 parviennent de part et d'autre des pattes 208, lors de l'introduction de l'extrémité 302A dans les découpes 216. Cela permet également une élasticité dans le plan de la patte 208 dont le profil s'ajuste alors pour faciliter l'introduction du module 300 dans la découpe de réception partielle.

Le rail 302 comprend à chacun de ses côtés des nervures internes 310 qui forment respectivement avec un des deux côtés 312 du rail 302 des rainures 313. Quand on insère l'extrémité 302A du rail 302 sur la deuxième aile 206 de l'équerre 200, les rainures 313 viennent en recouvrement des pattes 208, au niveau des surfaces 212, et le rail 302 est plaqué contre le linteau 3. De cette manière, le module 300 peut tenir sensiblement horizontalement alors même qu'il n'est maintenu que par l'équerre à une de ses extrémités, en étant éventuellement supporté d'une main par l'opérateur à l'extrémité opposée, c'est-à-dire à droite sur les figures 1 et 3.

Alternativement, ou de manière complémentaire, la deuxième aile 206 de l'équerre 200 est maintenue entre le rail 302 et des composants mécaniques des pignons. En d'autres termes, lorsque l'extrémité 302A du rail 302 est insérée dans la découpe 216, le module 300 est supporté, au voisinage du coin supérieur de l'ouverture 1, par l'équerre 200 en porte-à-faux. Cela libère une main, voire les deux, de l'opérateur pour la suite de la mise en place de l'ensemble de motorisation 100.

Comme visible à la figure 5, le module 300 comprend aussi des pièces annexes 314 et 316 facilitant son assemblage, notamment un support 314 pour l'arbre 308 et une pièce 316 de fixation du pignon 309.

Au cours de l'installation de l'ensemble de motorisation 100, l'équerre 200 permet de faciliter l'opération. Comme expliqué précédemment, elle est tout d'abord positionnée verticalement F200 de manière à ce que les pattes 208 viennent en appui contre le linteau 3 par l'intermédiaire de leur surface d'appui 210, puis positionnée latéralement par rapport au plan du volet fermé et elle est fixée par l'intermédiaire de sa première aile 202 et des trous 204 de fixation que possède cette aile, au montant vertical 2 d'une ouverture 1, à l'intérieur d'un dièdre rentrant formé par le montant et le linteau 3. Ensuite le module 300 est suspendu à l'équerre en engageant l'extrémité 302A du rail 302 dans les découpes 216, entre le linteau 3 et la deuxième aile 206 de l'équerre 200. Ensuite, l'opérateur chargé de l'installation repère l'emplacement des moyens de fixation du module 300 sur le linteau sans avoir nécessairement besoin de soutenir le poids du module, ou en le soutenant d'une main. Ces moyens de fixation peuvent être des vis, auquel cas il convient de marquer sur le linteau l'emplacement des trous à percer pour recevoir ces vis. Ensuite, l'opérateur retire le module une fois le repérage effectué. Les moyens de fixation au linteau 3 du module 300 sont pré-installés ou installés, par exemple en mettant en place des chevilles de réception de vis ou en fixant des tirants qui dépassent hors du linteau. Puis le module peut être à nouveau suspendu à l'équerre comme précédemment et tenir sans être maintenu. Une dernière étape comprend l'immobilisation du module 300 par rapport au linteau 3 grâce aux moyens de fixation.

En variante, l'ensemble de motorisation 100 comprend deux équerres 200 et une motorisation se présentant avec deux modules 300 séparés pouvant s'ajuster à la largeur de l'ouverture pendant l'installation. Dans ce cas, chacune des deux équerres 200 est destinée à être positionnée à l'opposé l'une de l'autre dans un coin supérieur de l'ouverture 1 et à un des deux angles formés par le linteau 3 et les deux montants verticaux de l'ouverture 1, les deux modules étant aptes à être glissés à l'opposé l'un de l'autre sur une des deux équerres au cours de l'installation de l'ensemble de motorisation.

Selon une variante non représentée de l'invention, l'équerre 200 peut ne comporter qu'une seule patte 208 et/ou un seul chanfrein 218.

Selon une autre variante, la surface 210 peut être formée par une partie de la patte 208 rabattue à 90° par rapport à la patte 208, pour être parallèle à l'aile 206.

Selon une variante non représentée, le capot du module est monté ultérieurement, lorsque le rail a été inséré sur l'équerre, ou même lorsque deux modules sont assemblés entre eux.

Selon une autre variante non représentée, l'équerre 200 comprend sur sa première aile 202 ou sur les pattes 208 des extensions latérales qui fixent le gabarit du module 300 et son écartement latéral par rapport au plan du volet fermé.

## Revendications

1. Ensemble de motorisation (100) de volet battant à fixer sous un linteau (3) et comprenant au moins un module (300) contenant un moteur électrique (307) et un boîtier (306), l'ensemble de motorisation (100) comprenant au moins une équerre (200) comportant :
- une première aile (202) apte à venir en appui contre un montant vertical (2) d'une ouverture (1) coiffée par le linteau (3),
- une deuxième aile (206) perpendiculaire à la première aile (202),
- au moins une patte (208) perpendiculaire à la première et à la deuxième ailes et qui définit au moins une surface d'appui (210) contre le linteau (3) et une découpe (216) de réception partielle d'une extrémité (302A) du boîtier (306),
**caractérisé en ce qu'**un profil de la patte (208) comprend, à la suite de la surface d'appui (210) contre le linteau (3), une surface de contact (212) parallèle à celle-ci et s'étendant, par rapport à la deuxième aile, à une deuxième distance (H212), mesurée perpendiculairement à la deuxième aile (206), inférieure à une première distance (H210), mesurée perpendiculairement à la deuxième aile, entre la surface d'appui et la deuxième aile, ces deux surfaces (210, 212) étant reliées l'une à l'autre par une butée (214) qui est perpendiculaire au plan de la deuxième aile.

2. Ensemble de motorisation selon la revendication 1, **caractérisé en ce que** la deuxième aile (206) comprend, dans au moins un coin opposé à la première aile (202), un premier chanfrein (218), dit chanfrein horizontal, de guidage de l'extrémité (302A) du boîtier (306) lors de son installation dans la découpe.

3. Ensemble de motorisation selon l'une des revendications précédentes, **caractérisé en ce que** la patte (208) est monobloc avec la deuxième aile (206).

4. Ensemble de motorisation selon l'une des revendications précédentes, **caractérisé en ce que** la patte (208) s'étend à partir d'un bord de la deuxième aile et comprend une partie séparée de la deuxième aile par une fente (224) qui débouche vers l'extérieur de l'équerre.

5. Ensemble de motorisation selon l'une des revendications précédentes, **caractérisé en ce qu'**un deuxième chanfrein (220), dit chanfrein vertical, fait le lien entre la découpe (216) de réception partielle d'une extrémité du boîtier (306) et un bout de la patte (222) opposé à la première aile (202).

6. Ensemble de motorisation selon l'une des revendications précédentes, **caractérisé en ce que** le boîtier (306) comprend un rail (302) à section globalement en U inversé, son fond étant de dimensions adaptées pour constituer l'extrémité (302A) du boîtier et être partiellement reçu dans la découpe (216).

7. Ensemble de motorisation selon l'une des revendications précédentes, **caractérisé en ce que** l'équerre (200) comporte deux pattes (208) perpendiculaires à la première et à la deuxième ailes (202, 206) et qui définissent chacune une surface d'appui (210) contre le linteau (3) et une découpe (216) de réception partielle d'une extrémité du boîtier (306), ces deux pattes étant disposées respectivement sur deux côtés opposés de la deuxième aile.

8. Procédé de fixation sous un linteau d'un ensemble de motorisation (100) de volet battant comprenant au moins un module (300) contenant un moteur électrique (307) et un boîtier (306), **caractérisé en ce que** le procédé comprend des étapes consistant à :
- a) positionner une première aile (202) d'une équerre (200) selon la revendication 1 sur un montant vertical (2) d'une ouverture (1) coiffée par le linteau (3), à l'intérieur d'un dièdre rentrant formé par le montant et le linteau, de manière à ce qu'au moins une patte (208), perpendiculaire à la première et à une deuxième ailes (202, 206), vienne en appui contre le linteau (3) par l'intermédiaire d'une surface d'appui (210) et à ce qu'une fois montée sur l'équerre (200) le module (300) ne gêne pas la fermeture complète du volet,
- b) fixer la première aile (202) de l'équerre (200) au montant vertical (2) de l'ouverture (1).

9. Procédé de fixation selon la revendication 8, **caractérisé en ce que**, à la suite des étapes a) et b), le procédé comprend des étapes consistant à :
- c) suspendre en porte-à-faux le module (300) à l'équerre (200) en engageant une extrémité (302A) du boîtier (306) entre le linteau (3) et une deuxième aile (206) de l'équerre perpendiculaire à la première aile (202),
- d) repérer l'emplacement de moyens de fixation du module (300) sur le linteau (3),
- e) retirer le module (300),
- f) préinstaller ou installer les moyens de fixation dans le linteau (3),
- g) suspendre à nouveau le module à l'équerre (200) selon l'étape c),
- h) immobiliser le module par rapport au linteau (3) à l'aide des moyens de fixation.

10. Procédé de fixation selon la revendication 9, **caractérisé en ce que**, lors des étapes c) et g), l'extrémité (302A) du boîtier (300) est introduite selon une translation horizontale (T300) entre, d'une part, le linteau (3) et, d'autre part, un profil de la patte (208) qui comprend, suite à la surface d'appui (210) contre le linteau (3), une surface de contact (212) parallèle à celle-ci et s'étendant, par rapport à la deuxième aile, à une deuxième distance (H212) mesurée perpendiculairement à la deuxième aile (206), inférieure à une première distance (H210) mesurée perpendiculairement à la deuxième aile, entre la surface d'appui (210) et la deuxième aile.

## Patentansprüche

1. Motorisierungseinheit (100) für einen Klappladen zum Befestigen unter einem Fenster- oder Türsturz (3) und umfassend zumindest ein Modul (300) mit einem Elektromotor (307) und einem Gehäuse (306), wobei die Motorisierungseinheit (100) zumindest ein Winkelelement (200) umfasst, welches Folgendes aufweist:
- einen ersten Schenkel (202), welcher dazu ausgelegt ist, an einem senkrechten Balken (2) einer von dem Fenster- oder Türsturz (3) überdeckten Öffnung (1) zur Anlage zu kommen,
- einen zweiten Schenkel (206) quer zu dem ersten Schenkel (202),
- zumindest eine Lasche (208) quer zu dem ersten und dem zweiten Schenkel, die zumindest eine Anlagefläche (210) gegen den Fenster- oder Türsturz (3) und eine Passe (216) zur teilweisen Aufnahme eines Endstückes (302A) des Gehäuses (306) definiert,
**dadurch gekennzeichnet, dass** ein Profil der Lasche (208) im Anschluss an die Anlagefläche (210) gegen den Fenster-oder Türsturz (3) eine Kontaktfläche (212) umfasst, welche parallel zu dieser verläuft und sich relativ zu dem zweiten Schenkel mit einem zweiten Abstand (H212), welcher quer zu dem zweiten Schenkel (206) gemessen ist und kleiner als ein erster Abstand (H210) ist, welcher quer zu dem zweiten Schenkel (206) gemessen ist, zwischen der Anlagefläche und dem zweiten Schenkel erstreckt, wobei die zwei Flächen (210, 212) durch einen Anschlag (214), der quer zu der Ebene des zweiten Schenkels verläuft, miteinander verbunden sind.

2. Motorisierungseinheit nach Anspruch 1, **dadurch gekennzeichnet, dass** der zweite Schenkel (206) in zumindest einem von dem ersten Schenkel (202) abgewandten Bereich eine erste Abschrägung (218), welche horizontal verläuft, zur Führung des Endstückes (302A) des Gehäuses (306) während seiner Montage in der Passe umfasst.

3. Motorisierungseinheit nach einem der vorangehenden Ansprüche, **dadurch gekennzeichnet, dass** die Lasche (208) einteilig mit dem zweiten Schenkel (206) ausgeführt ist.

4. Motorisierungseinheit nach einem der vorangehenden Ansprüche, **dadurch gekennzeichnet, dass** die Lasche (208) sich von einem Rand des zweiten Schenkels erstreckt und einen Abschnitt umfasst, welcher von dem zweiten Schenkel durch eine Aussparung (224) getrennt ist, die zu der Außenseite des Winkelelementes hin geöffnet ist.

5. Motorisierungseinheit nach einem der vorangehenden Ansprüche, **dadurch gekennzeichnet, dass** eine zweite Abschrägung (220), welche vertikal verläuft, eine Verbindung zwischen der Passe (216) zur teilweisen Aufnahme eines Endstückes des Gehäuses (306) und einem von dem ersten Schenkel (202) abgewandten Ende der Lasche (222) herstellt.

6. Motorisierungseinheit nach einem der vorangehenden Ansprüche, **dadurch gekennzeichnet, dass** das Gehäuse (306) eine Schiene (302) mit im Allgemeinen umgekehrt U-förmigem Querschnitt umfasst, wobei deren Boden derart dimensioniert ist, dass er das Endstück (302A) des Gehäuses bilden kann und teilweise in der Passe (216) aufgenommen sein kann.

7. Motorisierungseinheit nach einem der vorangehenden Ansprüche, **dadurch gekennzeichnet, dass** das Winkelelement (200) zwei Laschen (208) quer zu dem ersten und dem zweiten Schenkel (202, 206) aufweist, die jeweils eine Anlagefläche (210) gegen den Fenster- oder Türsturz (3) und eine Passe (216) zur teilweisen Aufnahme eines Endstückes (302A) des Gehäuses (306) definieren, wobei die zwei Laschen jeweils auf zwei voneinander abgewandten Seiten des zweiten Schenkels angeordnet sind.

8. Verfahren zum Befestigen einer Motorisierungseinheit (100) für einen Klappladen unter einem Fenster- oder Türsturz, welche zumindest ein Modul (300) mit einem Elektromotor (307) und einem Gehäuse (306) umfasst, **dadurch gekennzeichnet, dass** das Verfahren die folgenden Schritte umfasst:
- a) Positionieren eines ersten Schenkels (202) eines Winkelelementes (200) nach Anspruch 1 auf einem senkrechten Balken (2) einer von dem Fenster- oder Türsturz (3) überdeckten Öffnung (1), im Inneren eines Dieders, welches seine Form durch den Balken und den Fenster- oder Türsturz erhält, derart, dass zumindest eine Lasche (208) quer zu dem ersten und einem zweiten Schenkel (202, 206) über eine Anlagefläche (210) zur Anlage an den Fenster- oder Türsturz (3) kommt und dass das Modul (300) nach dem Anbringen auf dem Winkelelement (200) das vollständige Schließen des Ladens nicht behindert,
- b) Befestigen des ersten Schenkels (202) des Winkelelementes (200) an dem senkrechen Balken (2) der Öffnung (1).

9. Verfahren nach Anspruch 8, **dadurch gekennzeichnet, dass** das Verfahren im Anschluss an die Schritte a) und b) folgende Schritte umfasst:
- c) Aufhängen des Moduls (300), sodass es bezüglich des Winkelelementes (200) hervorsteht, unter Eingriff in ein Endstück (302A) des Gehäuses (306) zwischen dem Fensteroder Türsturz (3) und einem zweiten Schenkel (206) des Winkelelementes quer zu dem ersten Schenkel (202),
- d) Ausfindigmachen des Anbringungsortes von Befestigungsmitteln des Moduls (300) auf dem Fenster- oder Türsturz (3),
- e) Zurückziehen des Moduls (300),
- f) Vormontieren oder Montieren der Befestigungsmittel in dem Fenster- oder Türsturz (3),
- g) erneutes Aufhängen des Moduls bezüglich des Winkelelementes (200) gemäß Schritt c),
- h) Fixieren des Moduls relativ zu dem Fenster- oder Türsturz (3) mit Hilfe der Befestigungsmittel.

10. Befestigungsverfahren nach Anspruch 9, **dadurch gekennzeichnet, dass** während der Schritte c) und g) das Endstück (302A) des Gehäuses (306) nach einer horizontalen Translation (T300) zwischen dem Fenster- oder Türsturz (3) einerseits und einem Profil der Lasche (208) andererseits eingeführt wird, wobei das Profil im Anschluss an die Anlagefläche (210) gegen den Fenster-oder Türsturz (3) eine Kontaktfläche (212) umfasst, welche parallel zu dieser verläuft und sich relativ zu dem zweiten Schenkel mit einem zweiten Abstand (H212), welcher quer zu dem zweiten Schenkel (206) gemessen ist und kleiner als ein erster Abstand (H210) ist, welcher quer zu dem zweiten Schenkel gemessen ist, zwischen der Anlagefläche (210) und dem zweiten Schenkel erstreckt.

## Claims

1. Motorisation unit (100) for shutters, to be fixed underneath a lintel (3) and comprising at least one module (300) containing an electric motor (307) and a housing (306), the motorisation unit (100) comprising at least one corner bracket (200) having:
- a first wing (202) arranged to abut against a vertical upright (2) of an aperture (1) surmounted by the lintel (3),
- a second wing (206) perpendicular to the first wing (202),
- at least one tab (208) which is perpendicular to the first and second wings and which defines at least one surface of abutment (210) against the lintel (3) and a cut-out (216) for partially receiving an end (302A) of the housing (306),
**characterised in that** a profile of the tab (208) has, following on from the surface of abutment (210) against the lintel (3), a contact surface (212) parallel to that surface and extending to a second distance (H212) from the second wing, measured perpendicularly to the second wing (206), which is less than a first distance (H210) between the surface of abutment and the second wing, measured perpendicularly to the second wing, those two surfaces (210, 212) being connected to one another by a stop (214) which is perpendicular to the plane of the second wing.

2. Motorisation unit according to claim 1, **characterised in that** the second wing (206) has, in at least one corner opposite the first wing (202), a first chamfer (218), referred to as a horizontal chamfer, for guiding the end (302A) of the housing (306) when it is being mounted in the cut-out.

3. Motorisation unit according to one of the preceding claims, **characterised in that** the tab (208) is integrally formed with the second wing (206).

4. Motorisation unit according to one of the preceding claims, **characterised in that** the tab (208) extends starting from an edge of the second wing and includes a portion which is separated from the second wing by a slot (224) which is open to the outside of the corner bracket.

5. Motorisation unit according to one of the preceding claims, **characterised in that** a second chamfer (220), referred to as a vertical chamfer, forms a link between the cut-out (216) for partially receiving an end of the housing (306) and an end of the tab (222) which is opposite the first wing (202).

6. Motorisation unit according to one of the preceding claims, **characterised in that** the housing (306) has a rail (302), of a cross-section substantially in the shape of an inverted U, its base having dimensions suitable for forming the end (302A) of the housing and for being partially received in the cut-out (216).

7. Motorisation unit according to one of the preceding claims, **characterised in that** the corner bracket (200) has two tabs (208) which are perpendicular to the first and second wings (202, 206) and each of which defines a surface of abutment (210) against the lintel (3) and a cut-out (216) for partially receiving an end of the housing (206), those two tabs being respectively arranged on two opposite sides of the second wing.

8. Method of fixing underneath a lintel a motorisation unit (100) for shutters, comprising at least one module (300) containing an electric motor (307) and a housing (306), **characterised in that** the method comprises steps consisting of:
- a) positioning a first wing (202) of a corner bracket (200) in accordance with claim 1 on a vertical upright (2) of an aperture (1) surmounted by the lintel (3), inside a re-entrant dihedral angle formed by the upright and the lintel, so that at least one tab (208) perpendicular to the first and second wings (202, 206) comes into abutment against the lintel (3) by way of an abutment surface (210) and so that, once the corner bracket (200) has been mounted, the module (300) does not impede complete closure of the shutter,
- b) fixing the first wing (202) of the corner bracket (200) to the vertical upright (2) of the aperture(1).

9. Fixing method according to claim 8, **characterised in that**, following on from steps a) and b), the method comprises steps consisting of:
- c) suspending, in a cantilevered arrangement, the module (300) on the corner bracket (200) by engaging an end (302A) of the housing (306) between the lintel (3) and a second wing (206) of the corner bracket which is perpendicular to the first wing (202),
- d) marking the position of means for fixing the module (300) to the lintel (3),
- e) removing the module (300),
- f) pre-installing or installing fixing means in the lintel (3),
- g) re-suspending the module on the corner bracket (200) in accordance with step c),
- h) immobilising the module with respect to the lintel (3) with the aid of the fixing means.

10. Fixing method according to claim 9, **characterised in that**, in steps c) and g), the end (302A) of the housing (300) is introduced by horizontal translation (T300) between, on the one hand, the lintel (3) and, on the other hand, a profile of the tab (208) which has, following on from the surface of abutment (210) against the lintel (3), a contact surface (212) parallel to that surface and extending to a second distance (H212) from the second wing, measured perpendicularly to the second wing (206), which is less than a first distance (H210) between the surface of abutment (210) and the second wing, measured perpendicularly to the second wing.
